# EUROPÄISCHE PATENTSCHRIFT

(11) **EP 1 433 398 B1**
(45) Veröffentlichungstag und Bekanntmachung des Hinweises auf die Patenterteilung: **02.11.2006**
(21) Anmeldenummer: 03029329.4
(22) Anmeldetag: 19.12.2003
(51) Int. Cl.: A44C 11/00

(54) **Perlenkette**
String of pearls
Collier de perles

(30) Priorität: 23.12.2002 AT 86802 U
(43) Veröffentlichungstag der Anmeldung: 30.06.2004
(73) Patentinhaber: D. Swarovski & Co., 6112 Wattens (AT)
(72) Erfinder: Hofer, Bernhard, 6165 Telfes 182 (AT); Brunner, Thomas, 6134 Vomp (AT)
(74) Vertreter: Hofinger, Stephan

(56) Entgegenhaltungen:
- DE-B- 1 043 685
- DE-U- 29 913 288
- FR-A- 1 181 821
- GB-A- 191 014 674
- US-A- 1 428 348

## Beschreibung

Die vorliegende Erfindung betrifft eine Perlenkette mit sich zwischen je zwei benachbarten Perlen erstreckenden, an den Perlen befestigten, verformbaren Zwischenstücken.

Derartige Ketten setzen sich aus einer Vielzahl von Perle-Zwischenstück-Einheiten zusammen und können in beliebigen Längen produziert werden. Die Länge ist jeweils ein Vielfaches der Perle-Zwischenstück-Einheit. Ein weiterer Vorteil derartiger Perlenketten besteht darin, dass sie nicht geknüpft werden müssen.

Problematisch ist beim Stand der Technik allerdings die Verbindung zwischen Perle und Zwischenstücken. Aus der GB 750 737 ist eine Lösung bekannt geworden, bei der kurze, steife Zwischenstücke mit kugelförmigen Enden in Ausnehmungen der benachbarten Perlen formschlüssig einrasten. Diese Art der Verbindung löst sich allerdings bei stärkerer Zugbelastung, wodurch die Perlenkette verloren gehen kann. Auch ist die Länge der steifen Zwischenstücke beschränkt, da die Perlenkette sonst eine vieleckige Form annimmt und sich an die Halspartie der Trägerin nicht mehr formschön anpasst.

Bei der US 6,053,009 bestehen die Zwischenstücke jeweils aus einer mehrgliedrigen Kette, die mittels Zwischenstiften an zwei nebeneinander liegenden Stellen der Perlen verankert wird. Die als Kette ausgebildeten Zwischenstücke können auf diese Weise in beliebiger Länge ausgebildet werden, die Anbindung an die Perlen über Zwischenstifte ist allerdings mit hohem Produktionsaufwand verbunden.

Aufgabe der vorliegenden Erfindung ist es daher, eine herstellungstechnisch einfache Variante für Zwischenstücke anzubieten, wobei die Zwischenstücke gleichzeitig einen formschönen, runden Verlauf der Kette gewährleisten.

Dies wird erfindungsgemäß dadurch erreicht, dass die Zwischenstücke Kunststofffäden oder biegeelastische Drähte sind.

Die Kunststofffäden oder biegeelastischen Drähte sind einerseits steif genug, um direkt in Öffnungen in den Perlen eingeführt, um dort verankert werden zu können. Gleichzeitig weisen Kunststofffäden wie biegeelastische Drähte eine ausreichende Flexibilität auf, sodass sich die Zwischenstücke und damit die Perlenkette insgesamt optimal an den Körper der Trägerin anlegen.

Ausreichende Steifigkeit zum Einführen in die Perlen sowie hohe Flexibilität werden in besonderem Maße durch Nylonfäden als Zwischenstücke erreicht.

Produktionstechnisch besonders einfach ist es, wenn die Zwischenstücke in die Perlen ausschließlich eingeklebt sind, wobei sich als Kleber UV-Kleber besonders bewährt haben.

Günstig ist es, wenn die Zwischenstücke in den Perlen miteinander verklebt sind. Selbst wenn sich die Klebeverbindung zwischen den Zwischenstücken und der jeweiligen Perle löst, so ist doch die direkte Verbindung der Zwischenstücke nach wie vor eine geschlossene Kette gegeben, die nicht verloren geht. Die einzig negative Folge besteht in einem Verrutschen der Perle bezüglich der Zwischenstücke.

Weitere Merkmale und Einzelheiten der vorliegenden Erfindung ergeben sich aus der nachfolgenden Figurenbeschreibung. Dabei zeigt
- Fig. 1: eine Darstellung einer erfindungsgemäßen Perlenkette,
- Fig. 2: das Detail A in Fig. 1 mit geschnittener Perle und
- Fig. 3: das Detail A in Fig. 1 einer zweiten Variante.

Die erfindungsgemäße Perlenkette besteht gemäß Fig. 1 aus einer Vielzahl von Perlen 1, wobei der Begriff "Perle" breit zu sehen ist. Es kann sich sowohl um echte Perlen, wie auch Glas- oder Kunststoffperlen handeln, deren Oberfläche bearbeitet, beispielsweise geschliffen, sein kann oder nicht. Auch die Farb- und Formgestaltung der Perlen 1 ist unabhängig vom Erfindungsgedanken. Zwischen den Perlen 1 sind jeweils Zwischenstücke 2 angeordnet, die in den angrenzenden Perlen 1 verankert sind. Die Perlenkette setzt sich somit insgesamt aus einer Vielzahl von Perle-Zwischenstück-Einheiten zusammen.

In Fig. 2 ist im Detail die Verankerung der Zwischenstücke 2 gezeigt.

Bei den Zwischenstücken handelt es sich entweder um Kunststofffäden oder biegeelastische Drähte. Bevorzugt werden Nylonfäden als Zwischenstücke 2 verwendet. Die Biegeelastizität der Drähte kann auch durch eine Federwicklung der Drähte erreicht werden.

Die Perlen 1 weisen eine Durchgangsöffnung 3 auf, deren Durchmesser etwas größer ist als der Durchmesser der aus Nylonfäden gebildeten Zwischenstücke 2. Vor dem Einführen der Zwischenstücke 2 wird in die Durchgangsöffnung 3 der Perle 1 ein Kleber 4 angebracht. Bewährt haben sich Einkomponentenkleber, die unter UV-Licht oder Wärme aushärten, wobei auch andere Kleber geeignet sind.

Anschließend wird von beiden Seiten ein Zwischenstück 2 in die Durchgangsöffnung 3 eingeschoben, wobei die Zwischenstücke 2 auf Stoß miteinander und mit der Perle 1 verklebt werden.

Eine alternative Ausführungsform ist in Fig. 3 gezeigt, in der die Perle 1 statt der Durchgangsöffnung 3 zwei Sacklöcher 5 aufweist. In diese Sacklöcher 5 ist jeweils ein Zwischenstück 2 mittels des Klebers 4 eingeklebt.

## Patentansprüche

1. Perlenkette mit sich zwischen je zwei benachbarten Perlen erstreckenden, an den Perlen befestigten, verformbaren Zwischenstücken, die als Kunststofffäden oder biegeelastische Drähte ausgebildet sind, **dadurch gekennzeichnet, dass** die Zwischenstücke (2) in die Perlen (1) ausschließlich eingeklebt sind.

2. Perlenkette nach Anspruch 1, **dadurch gekennzeichnet, dass** die Zwischenstücke (2) Nylonfäden sind.

3. Perlenkette nach Anspruch 1 oder 2, **dadurch gekennzeichnet, dass** der Kleber ein UV-Kleber ist.

4. Perlenkette nach einem der Ansprüche 1 bis 3, **dadurch gekennzeichnet, dass** die Perlen (1) Durchgangsöffnungen (3) aufweisen, in denen die Zwischenstücke (2) befestigt sind.

5. Perlenkette nach Anspruch 4, **dadurch gekennzeichnet, dass** die Zwischenstücke (2) in den Perlen (1) miteinander verklebt sind.

6. Perlenkette nach Anspruch 5, **dadurch gekennzeichnet, dass** die Zwischenstücke (2) auf Stoß miteinander verklebt sind.

## Claims

1. A string of beads with deformable connecting pieces which extend between each pair of adjacent beads and are secured to the beads and which are in the form of plastic threads or flexible wires, **characterized in that** the connecting pieces (2) are exclusively glued into the beads (1).

2. A string of beads according to claim 1, **characterized in that** the connecting pieces (2) are nylon threads.

3. A string of beads according to claim 1 or 2, **characterized in that** the adhesive is a UV adhesive.

4. A string of beads according to one of claims 1 to 3, **characterized in that** the beads (1) have through holes (3) in which the connecting pieces (2) are secured.

5. A string of beads according to claim 4, **characterized in that** the connecting pieces (2) are glued to one another in the beads (1).

6. A string of beads according to claim 5, **characterized in that** the connecting pieces (2) are glued together with a butt joint.

## Revendications

1. Collier de perles comprenant des éléments intermédiaires déformables fixés aux perles, s'étendant chacun entre deux perles adjacentes, qui sont réalisés sous forme de fils de matière plastique ou de fils flexibles, **caractérisé en ce que** les éléments intermédiaires (2) sont exclusivement collés dans les perles (1).

2. Collier de perles selon la revendication 1, **caractérisé en ce que** les éléments intermédiaires sont des fils de nylon.

3. Collier de perles selon la revendication 1 ou 2, **caractérisé en ce que** la colle est une colle UV.

4. Collier de perles selon l'une des revendications 1 à 3, **caractérisé en ce que** les perles (1) présentent des ouvertures de passage (3) dans lesquelles les éléments intermédiaires (2) sont fixés.

5. Collier de perles selon la revendication 4, **caractérisé en ce que** les éléments intermédiaires (2) sont collés les uns aux autres dans les perles (1).

6. Collier de perles selon la revendication 5, **caractérisé en ce que** les éléments intermédiaires (2) sont collés les uns aux autres bout à bout.
